# EUROPÄISCHE PATENTSCHRIFT

(11) **EP 1 161 624 B1**
(45) Veröffentlichungstag und Bekanntmachung des Hinweises auf die Patenterteilung: **28.05.2003**
(21) Anmeldenummer: 00907440.2
(22) Anmeldetag: 25.01.2000
(51) Int. Cl.: F02F 3/00

(54) **GEBAUTER KOLBEN**
MULTI-PIECE PISTON
PISTON EN PLUSIEURS PARTIES

(30) Priorität: 10.03.1999 DE 19910582
(43) Veröffentlichungstag der Anmeldung: 12.12.2001
(73) Patentinhaber: MAHLE GMBH, D-70376 Stuttgart (DE)
(72) Erfinder: KORTAS, Jochen, D-70439 Stuttgart (DE); LIPP, Stefan, D-73765 Neuhausen (DE); SANDER, Wilfried, D-74172 Neckarsulm (DE)
(74) Vertreter: Patentanwalts-Partnerschaft, Rotermund + Pfusch + Bernhard
(86) Internationale Anmeldenummer: DE0000199
(87) Internationale Veröffentlichungsnummer: WO00053913

(56) Entgegenhaltungen:
- EP-A- 0 731 268
- DE-A- 4 322 786
- US-A- 5 136 992
- US-A- 5 817 196

## Beschreibung

Die Erfindung betrifft gebaute Kolben nach dem Oberbegriff des Patentanspruchs 1.

Ein solcher Kolben kann der Zusammenfassung der DE-A-44 16 120 als eine mögliche Ausführung entnommen werden. Unterteile aus Stahl sind allerdings von der Fachwelt bisher herstellungsbedingt als unpraktikabel betrachtet worden und zwar insbesondere bei Kolben mit größeren Durchmessern.

Aus der Praxis bekannte gebaute Kolben, bei denen in gattungsmäßiger Art jeweils ein Unterteil mit einem Oberteil verschraubt ist, weisen meist Unterteile aus gepreßtem Aluminium (siehe z.B. US-A-5136992) oder aus Gußeisen auf. Es hat sich gezeigt, daß die bekannten Unterteile festigkeitsmäßig zunehmend an Grenzen stoßen und daß insbesondere bei Unterteilen aus Gußeisen diese Grenzen durch - trotz erhöhten Prüfaufwands-kaum auszuschließende Gießfehler gegeben sind.

Die Erfindung beschäftigt sich daher mit dem Problem, für gattungsgemäße Kolben ein Unterteil bereitzustellen, das den erforderlichen Festigkeitsanforderungen bei einer gleichzeitig rationellen Herstellbarkeit genügt.

Eine Lösung dieses Problems wird bei gattungsgemäßen Kolben durch den kennzeichnenden Teil des Anspruchs 1 angegeben. Vorteilhafte Weiterbildungen sind Gegenstand der Unteransprüche.

Es ist zwar aus der DE-A-4 322 786 bekannt Bereiche, die an den Brennraum oder an die Naben angrenzen, oder die im Bereich des Kolbenschaftes liegen, aus AFP-Stahl herzustellen, jedoch das Unterteil ganz aus AFP-Stahl herzustellen findet kein Beispiel im Stand der Technik.

Durch die schmiedetechnische Herstellung des Unterteils in Verbindung mit dem Werkstoff AFP-Stahl wird ein wirtschaftlich herstellbares Unterteil mit hoher Festigkeit bereitgestellt.

Da das Gefüge des AFP-Stahl durch entsprechende Wärmeführung beim Schmiedeprozeß eingestellt wird, besteht bei großen Bauteilen mit entsprechender Wandstärke - Unterteile gebauter Kolben ab 250 mm Durchmesser dürfen als solche gelten - die Gefahr, daß sich nicht über den gesamten Querschnitt das gewünschte Gefüge einstellt und die Festigkeit entsprechend niedriger als erwartet ausfällt.

Als Mittel zur Einstellung des gewünschten Gefüges - insbesondere hinsichtlich der Korngröße - kann gemäß Anspruch 3 dem AFP-Stahl Titan zugesetzt werden. Als günstiger AFP-Stahl hat sich der Stahl 38MnVS6 erwiesen.

Gemäß Anspruch 4 kann auf die Verwendung von Buchsen im Nabenbereich verzichtet werden, wenn der Kolbenbolzen und/oder die Bolzennaben beschichtet sind. Dabei ist insbesondere an Phosphatieren gedacht.

Durch den erfindungsgemäßen Unterteil-Werkstoff ist es außerdem möglich, die Flächenpressungen im Bolzenbereich zu erhöhen.

Vorteilhaft wird die untere Länge des gebauten Kolben auf weniger als 40 % des Kolbendurchmessers zurückgenommen, da hierdurch Gewicht eingespart wird und schmiedetechnische Probleme vermieden werden. Durch den höheren E-Modul von Stahl im Vergleich zu Grauguß und Aluminium wird dennoch eine gleichwertige Geradführung erreicht.

Im Unterteilboden werden spanend eine oder mehrere Ausnehmungen zur Aufnahme von Kühlöl eingebracht.

Der Durchmesserbereich für erfindungsgemäße Unterteile beginnt bei ca. 160 mm. Bedingt durch die erhöhte Werkstofffestigkeit können lokal - verglichen mit gegossenen Unterteilen - die Wandstärken geringer sein. Allerdings werden durch die zum Schmieden notwendigen Anzugsschrägen teilweise auch höhere Wandstärken erreicht.

Die Erfindung wird im folgenden anhand eines Ausführungsbeispiels näher erläutert. Es zeigt:
- Fig. 1: einen erfindungsgemäßen gebauten Kolben im Querschnitt in DR-GDR-Richtung.

Ein gebauter Kolben 1 besteht aus einem Oberteil 2 aus geschmiedetem Stahl, das mit einem Unterteil 3 aus geschmiedetem AFP-Stahl mit einer zentral angeordneten Schraube 4 verbunden ist. Das Unterteil ist buchsenlos ausgeführt.

Die untere Länge des Unterteils beträgt weniger als 40 % des Kolbendurchmessers.

Da Oberteil 2 und Unterteil 3 gleichsinnig schraffiert sind, wurde die Trennfuge zwischen beiden durch eine stärkere Strichstärke hervorgehoben.

## Patentansprüche

1. Gebauter Kolben mit einem Oberteil (2) aus Stahl und einem mit dem Oberteil verschraubten Unterteil (3), das die Naben beinhaltet.
**dadurch gekennzeichnet,**
**daß** das Unterteil (3) aus ausscheidungshärtendem, ferritisch perlitischem Stahl (AFP-Stahl) besteht und fließgepreßt oder geschmiedet ist.

2. Gebauter Kolben nach Anspruch 1,
**dadurch gekennzeichnet,**
**daß** der Werkstoff des Unterteils (3) ein AFP-Stahl nach Stahl-Eisen-Werkstoffblatt DIN EN 10267 ist.

3. Gebauter Kolben nach Anspruch 1 oder 2,
**dadurch gekennzeichnet;**
**daß** der AFP-Stahl zusätzlich einen Titan-Anteil von 0,01-0,05 Gew.-% aufweist.

4. Gebauter Kolben nach Anspruch 1 bis 3,
**dadurch gekennzeichnet,**
**daß** die Naben des Kolbens (1) nicht mit Buchsen bewehrt sind und daß der Bolzen und/oder die Nabenbohrungen des Kolbens (1) beschichtet sind.

5. Gebauter Kolben nach Anspruch 4,
**dadurch gekennzeichnet,**
**daß** die Nabenbohrungen und/oder der Bolzen des Kolbens (1) phosphatiert sind.

6. Gebauter Kolben nach einem der vorhergehenden Ansprüche,
**dadurch gekennzeichnet,**
**daß** die maximal auftretende Flächenpressung in der Nabe > 85 N/mm² ist.

7. Gebauter Kolben nach einem der vorhergehenden Ansprüche,
**dadurch gekennzeichnet,**
**daß** die untere Länge, d.h. die in Axialrichtung des Kolbens (1) gemessene Distanz zwischen Mitte der Bolzenachse bis zum Schaftende < 40% des Kolbendurchmessers ist.

8. Gebauter Kolben nach einem der vorhergehenden Ansprüche,
**dadurch gekennzeichnet,**
**daß** das Unterteil lokal (3) variierende Anzugsschrägen aufweist.

9. Gebauter Kolben nach einem der vorhergehenden Ansprüche,
**dadurch gekennzeichnet,**
**daß** das Unterteil (3) in dem dem Oberteil (2) benachbarten Bereich eine oder mehrere Ausnehmungen zur Aufnahme von Kühlöl aufweist, die durch spanende Bearbeitung hergestellt sind.

10. Gebauter Kolben nach einem der vorhergehenden Ansprüche,
**dadurch gekennzeichnet,**
**daß** der Durchmesser des Unterteils (3) mindestens 160 mm mißt.

11. Gebauter Kolben nach einem der vorhergehenden Ansprüche,
**dadurch gekennzeichnet,**
**daß** der Durchmesser des Unterteils (3) mindestens 250 mm mißt.

## Claims

1. A multipiece piston with an upper part (2) made of steel and a lower part (3), screwed to the upper part, which contains the hubs,
**characterized in that**
the lower part (3) consists of precipitation-hardened, ferrite-perlite steel (AFP steel) and is extruded or forged.

2. The multipiece piston according to Claim 1,
**characterized in that**
the material of the lower part (3) is a precipitation-hardened, ferrite-perlite steel according to steel-iron material data sheet DIN EN 10267.

3. The multipiece piston according to Claim 1 or 2,
**characterized in that**
the precipitation-hardened, ferrite-perlite steel also has a titanium content of 0.01-0.05 weight-percent.

4. The multipiece piston according to Claims 1 to 3,
**characterized in that**
the hubs of the piston (1) are not reinforced with bushings and the pins and/or the hub borings of the piston (1) are coated.

5. The multipiece piston according to Claim 4,
**characterized in that**
the hub borings and/or the pins of the piston (1) are phosphatized.

6. The multipiece piston according to one of the preceding claims,
**characterized in that**
the maximum surface pressure occurring in the hubs is > 85 N/mm².

7. The multipiece piston according to one of the preceding claims,
**characterized in that**
the lower length, i.e. the distance between the center of the pin axis and the end of the shaft, measured in the axial direction of the piston (1), is < 40 % of the piston diameter.

8. The multipiece piston according to one of the preceding claims,
**characterized in that**
the lower part (3) has locally varying taper bevels.

9. The multipiece piston according to one of the preceding claims,
**characterized in that**
the lower part (3) has one or more recesses in the region neighboring the upper part (2) for receiving cooling oil, which are produced through machining.

10. The multipiece piston according to one of the preceding claims,
**characterized in that**
the diameter of the lower part (3) measures at least 160 mm.

11. The multipiece piston according to one of the preceding claims,
**characterized in that**
the diameter of the lower part (3) measures at least 250 mm.

## Revendications

1. Piston en plusieurs parties comportant une pièce supérieure (2) en acier et une pièce inférieure (3) vissée à la pièce supérieure,
**caractérisé en ce que,**
la pièce inférieure (3) est réalisée en acier ferrito-perlitique trempé par précipitation (acier AFP) et extrudé ou forgé.

2. Piston en plusieurs parties selon la revendication 1,
**caractérisé en ce que,**
le matériau de la pièce inférieure (3) est un acier AFP selon la spécification matériau acier-fer DIN EN 10267.

3. Piston en plusieurs parties selon la revendication 1 ou 2,
**caractérisé en ce que,**
l'acier AFP comporte en outre une proportion de titane de 0,01 à 0,05 % en poids.

4. Piston en plusieurs parties selon la revendication 1 à 3,
**caractérisé en ce que,**
les bossages d'axe du piston (1) ne sont pas armés de douilles et **en ce que** l'axe et/ou les alésages de bossage d'axe du piston (1) sont revêtus.

5. Piston en plusieurs parties selon la revendication 4,
**caractérisé en ce que,**
les alésages des bossages d'axe et/ou l'axe du piston (1) sont phosphatés.

6. Piston en plusieurs parties selon l'une des revendications précédentes,
**caractérisé en ce que,**
la pression superficielle maximale se produisant dans le bossage d'axe est > 85 N/mm².

7. Piston en plusieurs parties selon l'une des revendications précédentes,
**caractérisé en ce que,**
la longueur inférieure, c'est-à-dire la distance mesurée dans le sens axial du piston (1) entre le centre de l'axe de l'axe de piston jusqu'à l'extrémité de la queue du piston, est < 40% du diamètre du piston.

8. Piston en plusieurs parties selon l'une des revendications précédentes,
**caractérisé en ce que,**
la pièce inférieure (3) présente localement des chanfreins de dépouille.

9. Piston en plusieurs parties selon l'une des revendications précédentes,
**caractérisé en ce que,**
dans la zone voisine de la pièce supérieure (2), la pièce inférieure (3) présente un ou plusieurs évidements pour recevoir de l'huile de refroidissement, qui sont réalisés par usinage par enlèvement de copeaux.

10. Piston en plusieurs parties selon l'une des revendications précédentes,
**caractérisé en ce que,**
le diamètre de la pièce inférieure (3) mesure au moins 160 mm.

11. Piston en plusieurs parties selon l'une des revendications précédentes,
**caractérisé en ce que,**
le diamètre de la pièce inférieure (3) mesure au moins 250 mm.
